# FASCICULE DE BREVET EUROPEEN

(11) **EP 2 999 823 B1**
(45) Date de publication et mention de la délivrance du brevet: **12.09.2018**
(21) Numéro de dépôt: 14725214.2
(22) Date de dépôt: 11.04.2014
(51) Int. Cl.: E02B 3/06

(54) **INSTALLATION DE STOCKAGE PORTUAIRE DE COMBUSTIBLE LIQUIDE**
HAFENSPEICHERANLAGE FÜR FLÜSSIGE BRENNSTOFFE
HARBOUR STORAGE FACILITY FOR LIQUID FUEL

(30) Priorité: 23.05.2013 FR 1354655
(43) Date de publication de la demande: 30.03.2016
(73) Titulaire: ENGIE, 92400 Courbevoie (FR)
(72) Inventeur: BLANCHETIERE, Gael, F-75018 Paris (FR); DOUMENJOU, Jacky, F-75015 Paris (FR); LAVENU, Stephan, F-75018 Paris (FR); LEGRAND, Frédéric, F-75013 Paris (FR); MALVOS, Hugues, F-94120 Fontenay sous Bois (FR); PERRIN, Marc, F-94130 Nogent sur Marne (FR); SUBREVILLE, Patrick, F-27190 Ferriere Haut Clocher (FR); TASTARD, Christophe, F-56400 Plougoumelen (FR); BRODIN, Stéphanie, F-60810 Ognon (FR)
(74) Mandataire: Novagraaf Technologies
(86) Numéro de dépôt international: PCT/FR2014/050894
(87) Numéro de publication internationale: WO 2014/188096

(56) Documents cités:
- WO-A1-99/54235
- FR-A1- 2 894 646
- GB-A- 2 403 690
- US-A- 6 017 167

## Description

### 1. Domaine de l'invention

La présente invention concerne le domaine du stockage de combustible liquide, tel que du gaz naturel liquide.

Plus précisément, l'invention concerne une installation de stockage portuaire de combustible liquide.

### 2. Solutions de l'art antérieur

De manière à permettre aux navires de se ravitailler en carburant lors de leurs différents trajets, il est connu, notamment du document FR2980164, de mettre en oeuvre, et ce en pleine mer, des stations de stockage et de ravitaillement en combustible liquide pour permettre aux navires passant à proximité de se ravitailler en carburant.

Toutefois, un inconvénient de telles stations est qu'elles impliquent, de la part des navires, un arrêt supplémentaire pour effectuer le ravitaillement, en plus du chargement/déchargement de la marchandise ou des passagers dans les différents ports. Une telle solution s'avère donc coûteuse en terme de temps et peut provoquer des retards ce qui n'est pas satisfaisant.

Il existe également des solutions mettant en oeuvre des structures amarrées aux ports. De telles structures sont aménagées sur les quais et permettent aux navires de se ravitailler en carburant en parallèle du chargement/déchargement des marchandises.

Cependant, une telle technique pose un problème d'encombrement car elle empiète nécessairement sur le quai et réduit par conséquent la zone d'amarrage disponible pour le navire. Par ailleurs, une telle technique est contrainte à être positionnée à proximité d'un navire ce qui oblige à déplacer relativement fréquemment de telles structures afin de tenir compte de la position des navires. L'utilisation et la maintenance d'une telle technique s'avère par conséquent relativement difficile et coûteuse ce qui n'est donc pas non plus satisfaisant.

Le document WO99/54235A décrit des modules de stockage de liquide et/ou de combustible ancrés dans le fond marin par des ancres qui s'opposent à la flottabilité et aux forces latérales.

Le document US6017167 décrit des structures portuaires créées entièrement avec des modules de stockage de liquide et/ou de combustible.

### 3. Objectifs de l'invention

L'invention a notamment pour objectif de résoudre au moins en partie les inconvénients de l'art antérieur.

Plus particulièrement un objectif d'au moins un mode de réalisation de l'invention est de fournir une installation qui permettrait un ravitaillement en combustible liquide pour les navires sans pour autant augmenter le nombre d'arrêts que ceux-ci doivent faire.

Un autre objectif d'au moins un mode de réalisation est de fournir une telle installation dont l'encombrement à quai est limité voire supprimé et dont la mise en oeuvre ne nécessite pas ou peu de modifications.

Encore un autre objectif d'au moins un mode de réalisation est de fournir une installation qui soit simple et peu coûteuse à mettre en oeuvre.

### 4. Résumé de l'invention

Ces objectifs, ainsi que d'autres qui apparaîtront par la suite, sont atteints à l'aide d'une installation de stockage portuaire de combustible liquide, ménagée à proximité d'un quai formé d'au moins :
- une surface supérieure sensiblement parallèle à la surface libre de la mer ;
- une surface frontale adjacente à la surface supérieure et en partie immergée,
l'installation comprenant au moins un module présentant un caisson flottant contenant une cuve étanche pouvant contenir du combustible liquide, tel que du GNL (pour gaz naturel liquide),
le caisson présentant un contour fermé formé d'une face supérieure, une face inférieure, et de plusieurs faces latérales.

Selon l'invention, le module est destiné à être fixé au quai et présente des moyens d'ancrage destiné à relier une des faces latérales du caisson à la surface frontale du quai, la face inférieure et les faces latérales du caisson étant alors au moins en partie immergées.

Ainsi, l'invention propose une approche nouvelle et inventive permettant de résoudre au moins en partie les inconvénients de l'art antérieur. Notamment, la solution proposée permet de fournir une installation qui offre une possibilité de ravitaillement en combustible liquide pour les navires sans pour autant augmenter le nombre d'arrêts que ceux-ci doivent faire. En effet, les navires peuvent se ravitailler en combustible et charger/décharger en même temps leur marchandise étant donné qu'ils sont à quai.

Par ailleurs, l'encombrement à quai est limité du fait que le module n'est pas placé ou fixé sur la surface supérieure du quai mais sur la surface frontale.

En outre, l'invention s'avère simple et peu coûteuse à mettre en oeuvre du fait qu'elle ne nécessite pas de modifications des infrastructures présentes à l'endroit du quai ou du navire mais simplement la mise en oeuvre de moyens de fixation du module.

Dans un mode de réalisation particulier, la face supérieure du caisson est ménagée sensiblement dans le prolongement de la surface supérieure du quai.

De ce fait, l'installation permet non seulement de ne pas empiéter sur le quai et donc sur la zone d'amarrage, mais elle permet en outre d'élargir cette zone d'amarrage en fournissant une zone agrandie.

Dans une variante, la face inférieure du caisson repose sur des poteaux fixés au fond de la mer.

Ainsi, cela permet de maintenir en place le caisson et donc de limiter les forces qui s'exercent sur les moyens d'ancrage, notamment les forces dues au poids du caisson et les forces dues au courant marin.

Selon encore une variante, ces poteaux sont creux.

Selon un autre mode de réalisation, un espace est ménagé entre le caisson et la cuve du module.

Un tel espace permet de confiner plus encore la cuve contenant le combustible liquide en l'éloignant des bords du module.

Dans ce cas, le module peut comprendre des compartiments aménagés dans cet espace.

De ce fait, cela donne la possibilité de placer des moyens de contrôle, de sécurisation, de refroidissement par exemple. Ces moyens sont ainsi à l'intérieur du module et sont donc protégés.

Dans une variante de l'installation, le caisson présente un contour sensiblement parallélépipédique.

Ce contour permet ainsi d'insérer le module de manière relativement aisée dans l'environnement dans lequel il est censé évoluer, à savoir en appui contre les quais. En outre, une juxtaposition de modules le long d'un quai se trouve facilitée.

Idéalement, ce caisson peut s'étendre sur la longueur totale du quai, formant alors une nouvelle surface de quai le long du quai.

Dans un mode de réalisation de l'installation, le caisson présente des arêtes reliant les faces latérales, supérieures et inférieures, et ces arêtes présentent un profil arrondi.

Ces arêtes arrondies permettent de limiter le risque de chocs entrainant des dommages avec les navires lorsqu'ils sont amarrés à proximité des caissons.

Selon un mode de réalisation de l'installation, le caisson est fabriqué en béton.

De cette manière, les conséquences de la force due à la masse du module se trouvent limitées par la poussée inverse effectuée par la mer.

Dans une variante, le module est fixé de manière amovible au quai.

Cela permet de faciliter la manutention de tels modules, notamment lorsqu'ils doivent être réparés ou remplacés.

### 5. Liste des figures

D'autres caractéristiques et avantages apparaitront plus clairement à la lecture de la description suivante d'un mode de réalisation, donné à titre de simple exemple illustratif et non limitatif, et des dessins annexés, parmi lesquels :
- la figure 1 est une vue en coupe latérale d'un premier mode de réalisation de l'invention ; et
- la figure 2 est une vue du dessus d'un deuxième mode de réalisation de l'invention.

### 6. Description détaillée

On présente maintenant, en relation avec la **figure 1****,** un premier mode de réalisation de l'invention.

Comme illustré sur cette figure 1, l'installation comprend un module 1 qui est ménagé à proximité d'un quai 2 de chargement et de déchargement.

Le quai 2 illustré ici est formé d'une surface supérieure 21 sensiblement parallèle à la surface libre de la mer 9 et d'une surface frontale 22 adjacente à la surface supérieure 22 et partiellement immergée. Ce quai 2 est un quai portuaire classique que l'on peut trouver dans la plupart des ports maritimes.

Le module 1 est constitué d'un caisson 10 flottant contenant une cuve 11 étanche qui peut être remplie de combustible liquide, qui est dans cet exemple du gaz naturel liquéfié (autrement appelé GNL). Le caisson 10 présente un contour fermé sensiblement parallélépipédique formé d'une face supérieure 100, une face inférieure 101 et de quatre faces latérales 102 (deux faces latérales sont visibles dans cette vue en coupe). Des arêtes 103 présentant chacune un profil arrondi relient les faces supérieures 100, inférieure 101 avec les quatre faces latérales 102 du caisson 10. De cette manière, un navire 8 arrivant à proximité du module 1 présente, en cas de choc avec ce module 1, des risques limités de dommages importants au niveau de la coque du fait que le module ne présente pas de « surface agressive ». Le caisson 10 présente, dans cet exemple, une longueur de 50 mètres pour une largeur de 10 mètres et une hauteur de 7 mètres. Selon d'autres modes de réalisation, les arêtes peuvent ne pas être arrondies mais présenter une autre forme, telle qu'une arête à angle droit ou une arête polygonique.

Dans un mode de réalisation préférentiel, le caisson 10 est réalisé en béton marin (par exemple ciment de classe PM-ES). Cela permet que les conséquences de la force due à la masse du module 10 soient limitées par la poussée inverse effectuée par la mer. Toutefois, dans d'autres modes de réalisation, le caisson peut être réalisé dans d'autres matériaux tels que de l'inox. De son côté, la cuve 11 est réalisée dans un matériau étanche et de préférence adiabatique de sorte que le gaz naturel liquéfié soit isolé thermiquement. Elle présente dans cet exemple une capacité de remplissage de 1500 mètres cube.

La cuve 11 et le caisson 10 sont séparés par un espace permettant d'aménager des compartiments 12. Ces compartiments 12 peuvent par exemple être des compartiments dans lesquels sont logés des équipements de sécurité, de surveillance, de refroidissement, de pompage, ou tout autre équipement utile pour ce type d'installation. Notamment, ces équipements peuvent être :
- des vannes manuelles pour isoler les conduites dans lesquelles circule le combustible liquide ;
- des pompes immergées dans le combustible et débouchant dans ces compartiments, ou espace interparoi ;
- des vannes pneumatiques pour l'ouverture et/ou la fermeture du flux ;
- diverses tuyauteries ;
- des systèmes de détection de fuite de combustible ;

Le module 1 est donc autonome et ne nécessite pas l'adjonction de moyens complémentaires sur le quai, excepté une source de puissance afin d'alimenter le module, ce qui reste compatible avec les objectifs de l'invention du fait qu'une telle source de puissance est aisément intégrable au niveau du quai. En outre, il peut être avantageux de dimensionner ces compartiments de telle sorte qu'une personne puisse s'y glisser afin, par exemple d'inspecter l'état des cuves. Ce module peut également comprendre des moyens de ravitaillement, tel qu'un bras de ravitaillement 81, afin que les navires (qui peuvent être des ferrys ou des méthaniers) à quai puissent se ravitailler en GNL lorsqu'ils sont stationnés à quai. On peut également prévoir, dans d'autres modes de réalisation, que ce module ne comprenne pas de moyens de ravitaillement mais simplement des moyens de couplage à des moyens de ravitaillement indépendants.

Selon le mode de réalisation illustré, le module 1 est fixé au quai 2 par des moyens d'ancrage 3 (ici deux moyens d'ancrage 3) qui relient la surface frontale du quai 22 avec la face latérale 102 du caisson 10 qui est en regard de la surface frontale 22. Lorsque le module 1 est fixé, il se trouve au moins en partie immergée, c'est-à-dire que la face inférieure 101 est totalement immergée tandis que les faces latérales 102 sont partiellement immergées dans cet exemple.

La face inférieure 101 du module 1 repose sur des poteaux 4 en béton fixés au fond de la mer. Avantageusement, les poteaux 4 sont solidaires du module 1 et sont creux (tubes). Les poteaux 4 comportent en outre des moyens (vannes, tuyaux...) permettant de créer une dépression dans la partie creuse du poteau 4 avec l'aide d'une pompe à vide.

Ainsi, en créant une dépression dans la partie creuse des poteaux 4, ces derniers s'enfoncent dans le fond marin. Cette technique est notamment utilisée pour l'ancrage des plateformes pétrolières sur les fonds marin.

Bien entendu, on peut prévoir de disposer les poteaux 4 sur le fond marin préalablement à leur assemblage sur le module 1. Les poteaux 4 peuvent alors être plein et dans d'autre matière que le béton (acier...) .

Comme illustré sur cette figure 1, le module 1 est placé de telle sorte que la face supérieure 100 du caisson 10 soit dans le prolongement de la surface supérieure 21 du quai 2. De cette manière, le module 1 forme en quelque sorte un prolongement du quai 2. A cet effet, le module 1 peut comprendre des moyens de jonction entre la face supérieure 100 et la surface supérieure 21 de sorte que ces deux surfaces forment une surface continue s'étendant du quai 2 au module 1. Les moyens de jonction (non représentés) peuvent ainsi comporter des joints et des plaques rigides (en acier ou en béton par exemple) permettant de prolonger le quai 2 au module 1 de façon continue, afin que des personnes ou des véhicules puissent circuler du quai 2 au module 1 sans entrave.

Selon les modes de réalisation, on peut prévoir que plusieurs modules soient alignés sur le fond de la surface frontale d'un quai. Selon un deuxième mode de réalisation tel que celui illustré en **figure 2****,** dans lequel sont mis en oeuvre quatre modules 1 qui sont placés à la suite, le long d'un quai 2. Ces quatre modules représentent, dans cet exemple, une capacité d'environ 6000 mètres cube de GNL sur une longueur totale d'environ 200 mètres. Comme illustré sur cette figure, ces quatre modules sont reliés entre eux par des conduites 13 ce qui permet d'harmoniser la quantité de combustible liquide contenue dans chaque module et de former ainsi une seule « entité » de stockage de combustible liquide.

Les modules sont de préférence fabriqués hors du port puis, grâce à leur flottabilité, sont tractés jusqu'à leur point d'ancrage définitif. Ainsi, les travaux dans le port se limitent à la construction des poteaux 4 et à la fixation du module sur le quai. L'opération est également simplifiée lorsque les poteaux 4 sont solidaires du module 1 dès leur fabrication.

On peut également prévoir des variantes dans lesquelles le module, et plus particulièrement le caisson, présenterait un contour dont le profil n'est pas parallélépipédique mais adapté aux contraintes du port ou aux cuves de GNL

On peut en outre prévoir un mode de réalisation dans lequel les modules ne seraient pas placés entre le quai et le navire mais à l'opposé du navire, c'est-à-dire sur une surface frontale opposée à une autre surface frontale en regard du navire à recharger. Dans ce cas de figure, le bras de rechargement permettrait de recharger également le navire en combustible liquide.

On peut enfin prévoir une variante dans laquelle le module ne comprend pas d'espace entre la cuve et le caisson.

## Revendications

1. Installation de stockage portuaire de combustible liquide, ménagée à proximité d'un quai (2), ledit quai étant formé d'au moins :
- une surface supérieure (21) sensiblement parallèle à la surface libre de la mer (9) ;
- une surface frontale (22) adjacente à la surface supérieure (1) et en partie immergée,
l'installation comprenant au moins un module (1) présentant un caisson (10) contenant une cuve (11) étanche pouvant contenir du combustible liquide,
le caisson (10) présentant un contour fermé formé d'une face supérieure (100), une face inférieure (101), et de plusieurs faces latérales (102),
le module (1) étant destiné à être fixé au quai (2) et présentant des moyens d'ancrage (3) destiné à relier une des faces latérales (102) du caisson (10) à la surface frontale (22) du quai (2), la face inférieure (101) et les faces latérales (102) du caisson (10) étant alors au moins en partie immergées.

2. Installation selon la revendication 1, **caractérisée en ce que** la face supérieure (100) du caisson (10) est ménagée sensiblement dans le prolongement de la surface supérieure (21) du quai (2) et **en ce que** l'installation comporte des moyens de jonction entre la face supérieure (100) et la surface supérieure (21).

3. Installation selon l'une des revendications 1 ou 2, **caractérisée en ce que** la face inférieure (101) du caisson (10) repose sur des poteaux (4) fixés au fond de la mer.

4. Installation selon la revendication 3 **caractérisée en ce que** les poteaux (4) sont creux.

5. Installation selon l'une des revendications précédentes, **caractérisée en ce qu'**un espace est ménagé entre le caisson (10) et la cuve (11).

6. Installation selon la revendication 5, **caractérisée en ce que** le module (1) comprend des compartiments (12) aménagés dans l'espace entre le caisson (10) et la cuve (11) et **en ce qu'au** moins un des compartiments (12) comporte des équipements.

7. Installation selon l'une des revendications précédentes, **caractérisé en ce que** le caisson (10) présente un contour sensiblement parallélépipédique.

8. Installation selon l'une des revendications précédentes **caractérisé en ce que** le caisson (10) est fabriqué en béton.

9. Installation selon l'une des revendications précédentes, **caractérisé en ce que** le module (1) est fixé de manière amovible au quai (2).

## Patentansprüche

1. Hafenspeicheranlage für flüssigen Brennstoff, die sich in der Nähe eines Kais (2) befindet, wobei der Kai aus mindestens Folgendem gebildet ist:
- einer oberen Fläche (21), die im Wesentlichen parallel zur freien Fläche des Meeres (9) ist;
- einer vorderen Fläche (22), die benachbart der oberen Fläche (1) und teilweise unter Wasser ist,
wobei die Anlage mindestens ein Modul (1) umfasst, das eine Box (10) aufweist, die eine dichte Wanne (11) enthält, die flüssigen Brennstoff enthalten kann,
wobei die Box (10) eine geschlossene Kontur aufweist, die aus einer oberen Seite (100), einer unteren Seite (101) und mehreren lateralen Seiten (102) gebildet ist,
wobei das Modul (1) ausgelegt ist, um an den Kai (2) fixiert zu sein, und Verankerungsmittel (3) aufweist, die ausgelegt sind, um eine der lateralen Seiten (102) der Box (10) an die vordere Fläche (22) des Kais (2) anzuschließen, wobei die untere Seite (101) und die lateralen Seiten (102) der Box (10) dann mindestens teilweise unter Wasser sind.

2. Anlage nach Anspruch 1, **dadurch gekennzeichnet, dass** sich die obere Seite (100) der Box (10) im Wesentlichen in der Verlängerung der oberen Fläche (21) des Kais (2) befindet, und dadurch, dass die Anlage Mittel zur Verbindung zwischen der oberen Seite (100) und der oberen Fläche (21) umfasst.

3. Anlage nach einem der Ansprüche 1 oder 2, **dadurch gekennzeichnet, dass** die untere Seite (101) der Box (10) auf Pfosten (4) aufliegt, die an den Meeresgrund fixiert sind.

4. Anlage nach Anspruch 3, **dadurch gekennzeichnet, dass** die Pfosten (4) hohl sind.

5. Anlage nach einem der vorhergehenden Ansprüche, **dadurch gekennzeichnet, dass** sich ein Raum zwischen der Box (10) und der Wanne (11) befindet.

6. Anlage nach Anspruch 5, **dadurch gekennzeichnet, dass** das Modul (1) Abteile (12) umfasst, die im Raum zwischen der Box (10) und der Wanne (11) angebracht sind, und dadurch, dass mindestens eines der Abteile (12) Ausrüstungen beinhaltet.

7. Anlage nach einem der vorhergehenden Ansprüche, **dadurch gekennzeichnet, dass** die Box (10) eine Kontur aufweist, die im Wesentlichen parallelepiped ist.

8. Anlage nach einem der vorhergehenden Ansprüche, **dadurch gekennzeichnet, dass** die Box (10) aus Beton hergestellt ist.

9. Anlage nach einem der vorhergehenden Ansprüche, **dadurch gekennzeichnet, dass** das Modul (1) auf entfernbare Weise an den Kai (2) fixiert ist.

## Claims

1. Harbour storage facility for liquid fuel, installed close to a quay (2), said quay being formed from at least:
- an upper surface (21) substantially parallel to the free surface of the sea (9);
- a front surface (22) adjacent to the upper surface (1) and partially submerged,
with the facility comprising at least one module (1) having a tank (10) containing a leakproof reservoir (11) that can contain liquid fuel,
with the tank (10) having a closed contour formed from an upper face (100), a lower face (101), and of several side faces (102),
with the module (1) being intended to be fixed to the quay (2) and having anchoring means (3) intended to connect one of the side faces (102) of the tank (10) to the front surface (22) of the quay (2), the lower face (101) and the side faces (102) of the tank (10) then being at least partially submerged.

2. Facility according to claim 1, **characterised in that** the upper face (100) of the tank (10) is arranged substantially in the extension of the upper surface (21) of the quay (2) and **in that** the facility comprises junction means between the upper face (100) and the upper surface (21).

3. Facility according to one of claims 1 or 2, **characterised in that** the lower face (101) of the tank (10) rests on posts (4) fixed to the bottom of the sea.

4. Facility according to claim 3 **characterised in that** the posts (4) are hollow.

5. Facility according to one of the preceding claims, **characterised in that** a space is arranged between the tank (10) and the reservoir (11).

6. Facility according to claim 5, **characterised in that** the module (1) comprises compartments (12) arranged in the space between the tank (10) and the reservoir (11) and **in that** at least one of the compartments (12) comprises equipment.

7. Facility according to one of the preceding claims, **characterised in that** the tank (10) has a substantially parallelepiped contour.

8. Facility according to one of the preceding claims **characterised in that** the tank (10) is made of concrete.

9. Facility according to one of the preceding claims, **characterised in that** the module (1) is removably fixed to the quay (2).
